# EUROPÄISCHE PATENTSCHRIFT

(11) **EP 2 784 248 B1**
(45) Veröffentlichungstag und Bekanntmachung des Hinweises auf die Patenterteilung: **21.10.2015**
(21) Anmeldenummer: 13161024.8
(22) Anmeldetag: 26.03.2013
(51) Int. Cl.: E05B 17/20, E05C 9/02

(54) **Getriebeanordnung für einen Treibstangenbeschlag**
Drive unit for a fitting on a connecting rod
Agencement d'engrenage pour une ferrure de bielle

(43) Veröffentlichungstag der Anmeldung: 01.10.2014
(62) Teilanmeldung aus: 14177749.0
(73) Patentinhaber: ROTO FRANK AG, 70771 Leinfelden-Echterdingen (DE)
(72) Erfinder: Marton, Laszlo, 9400 Sopron (HU)
(74) Vertreter: Kohler Schmid Möbus Patentanwälte

(56) Entgegenhaltungen:
- EP-A1- 2 112 302
- FR-A1- 2 490 268
- GB-A- 2 147 351
- GB-A- 2 475 507

## Beschreibung

Die Erfindung betrifft eine Getriebeanordnung für einen Treibstangenbeschlag eines Fensters, einer Tür oder dgl. mit einem Getriebegehäuse, in dem ein durch ein Bedienelement betätigbares Zahnrad angeordnet ist, dessen Zähne mit einer Zahnung eines Koppelteils kämmen, wobei das Koppelteil mit einer Treibstange des Treibstangenbeschlags gekoppelt ist und bei einer Betätigung des Zahnrads in Treibstangenbewegungsrichtung bewegbar ist gemäß dem Oberbegriff von Anspruch 1.

Ein Treibstangenbeschlag soll üblicherweise nur über ein Bedienelement aus einer Verriegelungsstellung in eine Öffnungsstellung bzw. Entriegelungsstellung bewegt werden können. Durch direkten Zugriff zur Treibstange oder zu einem daran befestigten Verriegelungselement kann ein Treibstangenbeschlag aber häufig durch Unbefugte aus der Verriegelungsstellung in die Öffnungsstellung gebracht werden, falls keine ihn in der Verriegelungsstellung sichernde Sperrvorrichtung bzw. Rückdrücksicherung vorgesehen ist. Eine Einbruchssicherung ist somit häufig nicht gegeben. Dies gestaltet sich besonders problematisch bei Fenstern, Türen oder dgl., die nach außen öffnende Flügel aufweisen, wie dies häufig in skandinavischen Ländern der Fall ist. Außerdem kann es wünschenswert sein, einen Treibstangenbeschlag in einer Entriegelungsstellung festzulegen, so dass er nicht durch eine an der Treibstange eingebrachte Kraft verstellbar ist.

Aus der FR 2490268 A1 und der EP 2 112 302 A1 ist eine Getriebeanordnung für einen Treibstangenbeschlag mit einem Getriebegehäuse bekannt, in dem ein durch ein Bedienelement betätigbares Zahnrad angeordnet ist. Die Zähne eines Koppelteils kämmen mit dem Zahnrad, wobei das Koppelteil mit einer Treibstange des Treibstangenbeschlags gekoppelt ist und bei einer Betätigung des Zahnrads in Treibstangenbewegungsrichtung bewegbar ist. Das Koppelteil weist eine Sperrkontur auf, mit der es in einer Verriegelungsstellung des Treibstangenbeschlags mit einer Sperrkontur des Getriebegehäuses zusammenwirkt.

Die GB 2147351 A beschreibt ein Schloss, welches mit Hilfe eines Hebels betätigt werden kann und durch einen Schlüssel abgeschlossen werden kann.

Aus der GB 2475507 A ist eine Getriebeanordnung für einen Treibstangenbeschlag eines Fensters, einer Tür oder dergleichen bekannt, mit dem ein Fenster oder eine Tür verriegelt werden kann.

Aus der europäischen Patentanmeldung 2 581 531 A1 ist es bekannt, bei einem Getriebe für einen Treibstangenbeschlag eines Fensters, einer Tür oder dgl., mit einem Ritzel zum Antrieb einer Treibstange, sowie einem quer zur Treibstangenbewegungsrichtung bewegbaren Sperrelement, das in einer Verriegelungsstellung des Getriebes mit einer Sperrkontur derart zusammenwirkt, dass eine Treibstangenbewegung verhindert wird, ein mittels des Ritzels bei einer Bewegung aus der Verriegelungsstellung heraus bewegbares Löseelement vorzusehen, das einen Entsperrabschnitt aufweist, mit dem das Sperrelement in eine Freigabestellung verbringbar ist.

Ein solches Getriebe ist relativ aufwändig aufzubauen.

Aufgabe der vorliegenden Erfindung ist es demgegenüber, eine vereinfachte und zuverlässig arbeitende, insbesondere ohne oder nur mit geringem Leerhub arbeitende Getriebeanordnung bereit zu stellen, mit der ein unbefugtes Verstellen eines Treibstangenbeschlags verhindert wird. Gelöst wird diese Aufgabe erfindungsgemäß durch eine Getriebeanordnung für einen Treibstangenbeschlag eines Fensters, einer Tür od. dgl., mit den Merkmalen des Anspruchs 1. Die Treibstangenbewegungsrichtung ist dabei die Richtung, in der sich die Treibstange erstreckt und in der sie zum Entriegeln und Verriegeln bewegt wird.

Das Koppelteil weist an seiner dem Zahnrad abgewandten Seite zumindest eine Kippkontur auf, um die es kippen kann. Beispielsweise kann das Koppelteil an seiner der Treibstange zugewandten Seite eine Erhebung aufweisen, um die es kippbar ist. Das Koppelteil kann demnach als Wippe ausgebildet sein. Wenn es um die Kippkontur kippt, kann insbesondere die Sperrkontur des Koppelteils in Kontakt mit der Sperrkontur des Gehäuses gebracht werden bzw. durch eine Kippbewegung in entgegengesetzter Richtung kann das Koppelteil von der Sperrkontur des Gehäuses entkoppelt werden. An dem Koppelteil können zwei Kippkonturen vorgesehen sein.

Dabei ist das Koppelteil vorzugsweise so in dem Getriebegehäuse angeordnet, dass zum Ende einer Bewegung des Treibstangenbeschlags in eine Verriegelungsstellung das Koppelteil quer zur Treibstangenbewegungsrichtung bewegbar ist, so dass die Sperrkonturen zueinander in Eingriff gelangen. Wenn die Sperrkonturen des Koppelteils und des Gehäuses aneinander anliegen, wird eine Bewegung des Treibstangenbeschlags in Entriegelungsrichtung blockiert, die nicht durch das Zahnrad eingeleitet wird. Ein unbefugtes Öffnen des Treibstangenbeschlags ist somit nicht möglich.

Wird dagegen das Zahnrad so betätigt, dass das Koppelteil in eine Entriegelungsrichtung des Treibstangenbeschlags bewegt wird, wird das Koppelteil erfindungsgemäß gleichzeitig zumindest zu Beginn der Entriegelungsbewegung auch quer zur Treibstangenbewegungsrichtung bewegt, so dass die Sperrkontur des Koppelteils außer Eingriff mit der Sperrkontur des Gehäuses gelangt. Dabei kann die erfindungsgemäße Getriebeanordnung so ausgebildet sein, dass kein oder ein nicht spürbarer Leerhub entsteht.

Alternativ oder zusätzlich kann vorgesehen sein, dass Sperrkonturen des Koppelteils und des Gehäuses gegen Ende einer Entriegelungsbewegung in Eingriff gelangen und das Koppelteil quer zur Treibstangenbewegungsrichtung bewegt wird. Wird dann das Zahnrad so betätigt, dass das Koppelteil in eine Verriegelungsrichtung des Treibstangenbeschlags bewegt wird, wird das Koppelteil gleichzeitig zumindest zu Beginn der Verriegelungsbewegung auch quer zur Treibstangenbewegungsrichtung bewegt, so dass die Sperrkontur des Koppelteils außer Eingriff mit der Sperrkontur des Gehäuses gelangt.

Vorzugsweise sind die Zähne des Zahnrads und die Zähne des Koppelteils so ausgebildet, dass sie sich jeweils zum Ende hin verjüngen. Um die Sperrwirkung zu verbessern, können die Zähne des Koppelteils auf einem Bogen angeordnet sein.

Eine zuverlässige Funktionsweise der Getriebeanordnung ergibt sich, wenn das Koppelteil in dem Getriebegehäuse geführt ist.

Die Funktionssicherheit kann weiterhin dadurch erhöht werden, dass sich das Koppelteil über zumindest ein Federelement an dem Gehäuse oder der Treibstange abstützt. Wenn es sich bei dem Koppelteil jedoch um ein separates Teil handelt, welches nicht Bestandteil der Treibstange ist, ist ein Federelement nicht zwingend notwendig. Die Funktionssicherheit ist auch ohne Federelement gewährleistet. Insbesondere können in einer Verriegelungsstellung die Sperrkonturen selbsttätig in Eingriff gelangen. Dies kann hör- oder spürbar sein, so dass hiermit auch ein Verriegelungsindikator realisiert wird.

Gemäß einer bevorzugten Weiterbildung kann vorgesehen sein, dass die Kippkontur bezogen auf die Länge des Koppelteils außermittig angeordnet ist. Durch die Wahl der Lage der Kippkontur bezogen auf die Länge des Koppelteils kann beeinflusst werden, wie weit sich die Sperrkontur quer zur Treibstangenbewegungsrichtung bewegt.

Weiterhin kann vorgesehen sein, dass das Koppelteil an seiner dem Zahnrad abgewandten Seite zwei Flächen aufweist, die einen stumpfen Winkel zueinander aufweisen. Die zwei Flächen bilden an der Stelle, an der sie sich treffen, eine Kante. Diese Kante kann als Kippkontur dienen. Auf diese Art und Weise kann eine Kippkontur besonders einfach ausgebildet werden. Zumindest eine der Flächen kann als Anlagefläche an der Treibstange dienen. Dadurch ergibt sich eine stabile Lage des Koppelteils, insbesondere während die Treibstange verlagert wird.

Das Koppelteil kann einen Koppelvorsprung aufweisen, mit dem es formschlüssig mit der Treibstange gekoppelt ist. Insbesondere kann die Treibstange eine Öffnung aufweisen, die an die Form des Koppelvorsprungs angepasst ist. Beispielsweise kann die Treibstange ein Langloch aufweisen. Der Koppelvorsprung kann mit geringem Spiel in der Öffnung der Treibstange angeordnet sein. Der Koppelvorsprung und die Öffnung der Treibstange sind vorzugsweise so aufeinander abgestimmt, dass das Koppelteil relativ zur Treibstange kippen oder wippen kann, ohne dass der Koppelvorsprung außer Eingriff mit der Öffnung der Treibstange gelangt. Weitere Vorteile ergeben sich, wenn die Sperrkontur des Koppelteils in einer Rückdrücksicherungsstellung des Treibstangenbeschlags flächig an der Sperrkontur des Gehäuses anliegt. Durch eine flächige Anlage wird zuverlässig ein unbefugtes Bewegen des Treibstangenbeschlags verhindert. Durch eine flächige Anlage erhöht sich die Stabilität. Insbesondere kann die Sperrkontur des Kopfteils zwei Flächen aufweisen, die einen spitzen Winkel zueinander bilden. Die Sperrkontur kann somit keilartig ausgebildet sein. Weiterhin kann die Sperrkontur bzgl. einer Mittenlängsebene auf zwei gegenüberliegenden Seiten des Koppelteils vorgesehen sein bzw. können zwei Sperrkonturen vorgesehen sein.

In den Rahmen der Erfindung fällt außerdem ein Fenster, eine Tür od. dgl. mit einer erfindungsgemäßen Getriebeanordnung.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen und aus den Ansprüchen.

Bevorzugte Ausführungsbeispiele der Erfindung sind in der Zeichnung schematisch dargestellt und werden nachfolgend mit Bezug zu den Figuren der Zeichnung näher erläutert. Es zeigen:
- Fig. 1: eine Draufsicht auf eine Getriebeanordnung mit abgenommenem Gehäuseteil, wobei der Treibstangenbeschlag in einer Entriegelungsstellung ist;
- Fig. 2: eine perspektivische Ansicht der Getriebeanordnung, wobei der Treibstangenbeschlag nahezu in einer Verriegelungsstellung ist;
- Fig. 3: eine Ansicht der Getriebeanordnung, wobei der Treibstangenbeschlag in einer Verriegelungsstellung ist;
- Fig. 4: die Getriebeanordnung gemäß Figur 3, wobei ein Koppelteil und ein Teil der Treibstange im Schnitt dargestellt sind;
- Fig. 5: die Getriebeanordnung zu Beginn einer Entriegelungsbewegung;
- Fig. 6: eine Seitenansicht eines Koppelteils;
- Fig. 7: eine perspektivische Ansicht des Koppelteils der Figur 6;
- Fig. 8a bis Fig. 8e: eine zweite Ausführungsform einer Getriebeanordnung in unterschiedlichen Stadien der Benutzung;
- Fig. 9: eine der Figur 8c entsprechende Darstellung, wobei hier das Koppelteil und das Zahnrad im Schnitt dargestellt sind;
- Fig. 10: eine perspektivische Darstellung des Koppelteils der Ausführungsform einer Getriebeanordnung gemäß der Figuren 8a bis 8e.

Die Figur 1 zeigt eine Getriebeanordnung 1 mit einem Getriebegehäuse 2, wobei in der Figur 1 nur eine Getriebegehäuseschale 2a zu sehen ist. In dem Getriebegehäuse 2 ist ein Zahnrad 3 drehbar angeordnet. Das Zahnrad 3 weist einen Innenvierkant 4 auf, in den ein Bedienelement eingesteckt werden kann, um das Zahnrad 3 anzutreiben. Das Zahnrad 3 weist im gezeigten Ausführungsbeispiel lediglich drei Zähne 5, 6, 7 auf, die sich über etwa ¼ des Umfangs des Zahnrads 3 erstrecken. Die Zähne 5-7 verjüngen sich zu ihrem Ende hin. Die aus den Zähnen 8, 9, 10, 11 gebildete Zahnung 12 eines Koppelteils 13 kämmt mit den Zähnen 5-7 des Zahnrads 3. Das Koppelteil 13 ist mit einer Treibstange 14 bewegungsgekoppelt, wobei die Treibstange 14 im Gehäuse 2 geführt ist. Auch die Zähne 8-11 verjüngen sich zu ihrem freien Ende hin.

Die Treibstange 14 ist Bestandteil eines Treibstangenbeschlags, der dazu dient, den Flügel eines Fensters oder einer Tür an einem festen Rahmen zu verriegeln. In der gezeigten Stellung befindet sich der Treibstangenbeschlag in einer entriegelten Stellung. Das Koppelteil 13 liegt mit der Fläche 15 auf der Treibstange 14 auf, während es mit der Fläche 16 schräg von der Treibstange 14 absteht.

Um den Treibstangenbeschlag von der Entriegelungsstellung in eine Verriegelungsstellung zu überführen, muss das Zahnrad 3 über das hier nicht dargestellte Bedienelement verlagert werden. Insbesondere muss, wie dies der Figur 2 zu entnehmen ist, das Zahnrad 3 in Pfeilrichtung 20 verdreht werden. Während in der Figur 1 der Zahn 5 in die Lücke zwischen den Zähnen 8, 9 angeordnet ist, ist nun in der Figur 2 der Zahn 7 in der Lücke zwischen den Zähnen 10 und 11 angeordnet, wobei der Zahn 7 insbesondere an einer Flanke des Zahns 10 anliegt. Durch Zusammenwirken der Zähne 5 - 7 mit den Zähnen 8-11 wurde das Koppelteil 13 nach links verlagert. Dieses hat die Treibstange 14 nach links mitgenommen.

Das Koppelteil 13 ist bestrebt, eine Kippbewegung in Pfeilrichtung 21 auszuführen. Dies wurde bislang dadurch verhindert, dass das Koppelelement 13 an der Fläche 22 bzw. an einer entsprechenden Fläche auf der gegenüberliegenden Seite des Koppelelements 13 durch einen Niederhalteabschnitt 23 des Gehäuses 2 niedergehalten wurde.

Wie sich der Figur 3 entnehmen lässt, schließt sich an den Niederhalteabschnitt 23 jedoch eine Sperrkontur 24 im Gehäuse 2 an, die es dem Koppelteil 13 erlaubt, nach oben in die Sperrkontur 24 auszuweichen. Somit kommt eine Sperrkontur 25 des Koppelteils 13 in Eingriff mit der Sperrkontur 24. In diesem Fall liegt die Fläche 16 des Koppelteils 13 auf der Treibstange 14 flächig auf. Eine Bewegung der Treibstange 14 in Entriegelungsrichtung 26 ist nun nicht mehr möglich, da die Sperrkontur 25 in die Sperrkontur 24 eingreift. Insbesondere kann durch eine extern auf die Treibstange 14 ausgeübte Kraft keine Verlagerung der Treibstange 14 erfolgen. Gegen Ende der Verriegelungsbewegung wurde somit das Koppelteil 13 nicht nur in Treibstangenbewegungsrichtung 27 bewegt sondern zusätzlich quer dazu. Insbesondere wurde das Koppelteil 13 nach Art einer Wippe verschwenkt.

In der Figur 4 ist die Getriebeanordnung 1 in der Stellung gemäß Figur 3 gezeigt, wobei hier das Koppelteil 13 in einer Schnittdarstellung gezeigt ist. Hier ist außerdem zu erkennen, dass das Koppelteil 13 einen Koppelvorsprung 30 aufweist, der in eine entsprechende Ausnehmung oder Öffnung 31 der Treibstange 14 eingreift. Das Koppelteil 13 ist somit relativ zur Treibstange 14 beweglich. Insbesondere ist der Koppelvorsprung 30 mit so viel Spiel in der Öffnung 31 angeordnet, dass eine Kippbewegung des Koppelteils 13 möglich ist. Die Kippbewegung kann unterstützt werden durch ein optionales Federelement 32, welches in einer Ausnehmung 33 des Koppelteils 13 angeordnet ist und sich an der Treibstange 14 abstützt.

Zum Entriegeln des Treibstangenbeschlags muss nun, wie dies in der Figur 5 gezeigt ist, das Zahnrad 3 über das Bedienelement in Pfeilrichtung 35 bewegt werden.

Zu Beginn dieser Bewegung gelangt der Zahn 7 des Zahnrads 3 in Anlage an eine Zahnflanke des Zahns 11 des Koppelteils 13. Dadurch wird das Koppelteil 13 in Pfeilrichtung 36 verkippt, so dass die Sperrkontur 25 außer Eingriff mit der Sperrkontur 24 des Gehäuses 2 gelangt. Die Treibstange 14 kann somit in Entriegelungsrichtung 26 verlagert werden. Durch den Vergleich der Figuren 4 und 5 ist zu erkennen, dass das Zahnrad 3 nur minimal gedreht werden muss, um die Sperrkontur 25 von der Sperrkontur 24 zu entkoppeln. Das Lösen der Rückdrücksicherung, die durch das Koppelelement 13 realisiert wird, kann somit nahezu ohne Leerhub erfolgen.

Die Figur 6 zeigt das Koppelteil 13 in einer Seitenansicht und die Figur 7 zeigt das Koppelteil 13 in einer perspektivischen Ansicht. In diesen Darstellungen ist zu erkennen, dass die Flächen 15, 16 in einem stumpfen Winkel zueinander angeordnet sind, wobei die Stelle, an der sich die Flächen 15, 16 treffen, eine Kippkontur 40, insbesondere Kante, bilden. Weiterhin ist zu erkennen, dass der Koppelvorsprung 30 länglich und sehr massiv ausgebildet ist, um eine zuverlässige Kopplung mit der Treibstange sicher zu stellen. Die Kippkontur 40 ist Außermittig bezogen auf die Länge des Koppelteils 13 angeordnet.

Weiterhin weist das Koppelteil 13 eine Führung 41 auf, die jedoch optional ist. Damit kann das Koppelteil 13 im Gehäuse 2 geführt werden. Die Sperrkontur 25 weist zwei Flächen 22, 43 auf, die einen spitzen Winkel zueinander bilden. Diese Anordnung hat zur Folge, dass die Flächen 22, 43 flächig an der entsprechenden Sperrkontur des Gehäuses 2 anliegen können, wenn sich das Koppelteil 13 in der in der Figur 4 gezeigten Sperrstellung befindet. Eine entsprechende Sperrkontur befindet sich auf der gegenüberliegenden Seite. Insbesondere ist das Koppelteil 13 bezüglich einer Mittenlängsebene symmetrisch ausgebildet.

Weiterhin ist zu erkennen, dass die Zähne 8-11 bezüglich der Fläche 15 unterschiedliche Höhen und Winkelstellungen aufweisen. Insbesondere befinden sich die Zähne 8-11 auf einem Bogen, so dass durch die Verzahnung 12 ebenfalls ein Abschnitt eines Zahnrads gebildet ist.

Die Figur 8a zeigt eine weitere Getriebeanordnung 100, die der ersten Ausführungsform der Getriebeanordnung 1 sehr ähnlich ist. Im Folgenden wird daher im Wesentlichen auf die Unterschiede zur ersten Getriebeanordnung 1 eingegangen. Gleiche Bauteile werden mit denselben Bezugsziffern versehen.

Der Unterschied liegt im Wesentlichen darin, dass das Koppelteil 113 der Getriebeanordnung 100 zwei Sperrkonturen 25, 125 aufweist. In der in der Figur 8a gezeigten Stellung befindet sich das Zahnrad 3 in einer ersten Endstellung. Entsprechend befindet sich die Treibstange 14 und damit der Treibstangenbeschlag in einer Entriegelungsstellung. In diesem Fall wird auch die Entriegelungsstellung festgelegt, d.h. gegen ein Rückdrücken gesichert, indem die Sperrkontur 125 mit einer entsprechenden Sperrkontur der Gehäuseschale 2a zusammenwirkt. Es wird somit auch in der Entriegelungsstellung eine Rückdrücksicherung dadurch realisiert, dass die Sperrkontur 125 mit einer entsprechenden Sperrkontur des Gehäuses 2 zusammenwirkt. In der gezeigten Kippstellung des Koppelteils 113 liegt dieses mit der Fläche 116 auf der Treibstange 14 auf, während die Flächen 15 und 16 von der Treibstange 14 beabstandet sind. Die Stelle, an der sich die Flächen 15, 116 treffen, stellt eine Kippkontur 140 dar. Das Koppelteil 113 wurde, um in die gezeigte Stellung zu gelangen, gegen Ende der Bewegung der Treibstange 14 in Entriegelungsstellung zusätzlich zu einer Bewegung in Treibstangenbewegungsrichtung 27 quer dazu verschwenkt.

Um die Treibstange 14 wieder für eine Bewegung in Verriegelungsstellung frei zu geben, muss das Koppelteil 113 durch das Zahnrad 3 aus der gezeigten Stellung verschwenkt werden, so dass die Fläche 15 des Koppelteils 113 in Anlage an die Treibstange 14 gelangt.

Diese Situation ist in der Figur 8b gezeigt. Hier liegt die Fläche 15 auf der Treibstange 14 auf. Das Koppelteil 113 befindet sich in einer unverkippten, parallelen Lage zur Treibstange 14. Das Verkippen des Koppelteils 113 wurde durch Zusammenwirken der Zähne des Zahnrads 3 und des Koppelteils 113 bewirkt.

Die Figur 8c zeigt die Stellung, in der das Koppelteil 113 nicht verschwenkt ist und sich das Zahnrad 3 in einer Mittenstellung befindet. Wird das Zahnrad 3 weiter im Uhrzeigersinn gedreht, tritt die Situation gemäß Figur 8d ein. Der Treibstangenbeschlag befindet sich in einer Verriegelungsstellung und das Zahnrad 3 entsprechend in einer weiteren Endstellung. In dieser Stellung kann das Koppelteil 113, wie dies in der Figur 8e gezeigt ist, verkippen. Das Verkippen kann durch ein Federelement 32 unterstützt sein, so dass die Sperrkontur 25 in Eingriff mit der entsprechenden Sperrkontur des Gehäuses 2 gelangt. Somit ist der Treibstangenbeschlag auch in der Verriegelungsstellung durch eine Rückdrücksicherung gesichert. Eine Verlagerung des Treibstangenbeschlags kann nur über das Zahnrad 3 erfolgen.

In der in der Figur 8e gezeigten Stellung liegt lediglich die Fläche 16 auf der Treibstange 14 auf, während die Flächen 15, 116 von dieser beabstandet sind.

Der Darstellung der Figur 9 kann man entnehmen, dass der Koppelvorsprung 30, der in der Öffnung 31 der Treibstange 14 zur Bewegungskopplung angeordnet ist, bezogen auf die Länge des Koppelteils 113 mittig angeordnet ist. Außerdem ist zu erkennen, dass bei dem Koppelteil 113 zwei Ausnehmungen 33, 133 vorgesehen sind, die jeweils ein Federelement 32, 132 aufnehmen können. Die Federelemente 32, 132 sind optional. Ein Verkippen des Koppelteils 113 wird allein durch Zusammenwirken der Zähne 5-7 des Zahnrads 3 und der Zähne 8 - 11 des Koppelteils 113 bewirkt.

In der Figur 10 ist das Koppelteil 113 in einer perspektivischen Darstellung gezeigt. Hier ist zu erkennen, dass die Flächen 15, 16 und 15, 116 jeweils in einem stumpfen Winkel zueinander angeordnet sind. Die Stellen, an denen sich die Flächen 15, 16 bzw. 15, 116 treffen, bilden eine Kippkontur 40, 140, insbesondere eine Kante. Die Kippkonturen 40, 140 sind außermittig bezogen auf die Länge des Koppelteils 113 angeordnet. Der Koppelvorsprung 30 ist dagegen mittig angeordnet.

Die Sperrkontur 25 weist zwei Flächen 22, 43, auf, die einen spitzen Winkel zueinander bilden. Gleiches gilt für die Flächen 122, 143 der Sperrkontur 125. Diese Anordnung hat zur Folge, dass die Flächen 22, 43, 122, 143 flächig an den entsprechenden Sperrkonturen des Gehäuses 2 anliegen können, wenn sich das Koppelteil 113 in den entsprechenden Kipp- oder Sperrstellungen befindet. Das Koppelteil 13 ist bezüglich einer Mittenlängsebene symmetrisch ausgebildet. Weiterhin ist es bezüglich einer Mittenquerebene symmetrisch ausgebildet. Die Zähne 8-11 weisen bezüglich der Fläche 15 unterschiedliche Höhen und Winkelstellungen auf. Insbesondere befinden sich die Zähne 8 - 11 auf einem Bogen.

## Patentansprüche

1. Getriebeanordnung (1, 100) für einen Treibstangenbeschlag eines Fensters, einer Tür oder dgl. mit einem Getriebegehäuse (2), in dem ein durch ein Bedienelement betätigbares Zahnrad (3) angeordnet ist, dessen Zähne (5, 6, 7) mit der Zahnung (12) eines Koppelteils (13, 113) kämmen, wobei das Koppelteil (13, 113) mit einer Treibstange (14) des Treibstangenbeschlags gekoppelt ist und bei einer Betätigung des Zahnrads (3) in Treibstangenbewegungsrichtung (27) bewegbar ist, wobei das Koppelteil (13, 113) eine Sperrkontur (25, 125) aufweist, mit der es in einer Verriegelungsstellung des Treibstangenbeschlags mit einer Sperrkontur (24) des Getriebegehäuses (2) zusammen wirkt und derart im Gehäuse (2) angeordnet ist, dass es bei einer Betätigung des Zahnrads (3) zum Entriegeln oder Verriegeln des Treibstangenbeschlags eine Bewegung quer zur Treibstangenbewegungsrichtung (27) ausführt, **dadurch gekennzeichnet, dass** das Koppelteil (13, 113) an seiner dem Zahnrad (3) abgewandten Seite zumindest eine Kippkontur (40, 140) aufweist, um die es kippen kann.

2. Getriebeanordnung nach Anspruch 1, **dadurch gekennzeichnet, dass** das Koppelteil (13, 113) in dem Getriebegehäuse (2) geführt ist.

3. Getriebeanordnung nach einem der vorhergehenden Ansprüche, **dadurch gekennzeichnet, dass** die Zähne (8, 9, 10, 11) des Koppelteils (13, 113) auf einem Bogen angeordnet sind.

4. Getriebeanordnung nach einem der vorhergehenden Ansprüche, **dadurch gekennzeichnet, dass** sich das Koppelteil (13, 113) über zumindest ein Federelement (32, 132, 232) an dem Gehäuse (2, 203) oder der Treibstange (14, 214) abstützt.

5. Getriebeanordnung nach einem der vorhergehenden Ansprüche, **dadurch gekennzeichnet, dass** die Kippkontur (40, 140) bezogen auf die Länge des Koppelteils (13, 113) außermittig angeordnet ist.

6. Getriebeanordnung nach einem der vorhergehenden Ansprüche, **dadurch gekennzeichnet, dass** das Koppelteil (13, 113) an seiner dem Zahnrad (3) abgewandten Seite zwei Flächen (15, 16, 116) aufweist, die einen stumpfen Winkel zueinander aufweisen.

7. Getriebeanordnung nach einem der vorhergehenden Ansprüche, **dadurch gekennzeichnet, dass** das Koppelteil (13, 113) einen Koppelvorsprung (30) aufweist, mit dem es formschlüssig mit der Treibstange (14) gekoppelt ist.

8. Getriebeanordnung nach einem der vorhergehenden Ansprüche, **dadurch gekennzeichnet, dass** die Sperrkontur (25, 125) des Koppelteils (13, 113) in einer Rückdrücksicherungsstellung des Treibstangenbeschlags flächig an der Sperrkontur (24) des Gehäuses (2) anliegt.

9. Fenster, Tür oder dgl. mit einer Getriebeanordnung (1, 100) nach einem der vorhergehenden Ansprüche.

## Claims

1. A gear assembly (1, 100) for an operating rod fitting of a window, a door, etc. with a gearbox (2), in which a gearwheel (3) that can be controlled by means of a control element is arranged, the cogs (5, 6, 7) of which cog with the cogging (12) of a coupling (13, 113), wherein the coupling (13, 113) is coupled with an operating rod (14) of the operating rod fitting and can be moved by operating the gearwheel (3) in the direction of motion of the operating rod (27), wherein the coupling (13, 113) contains a locking contour (25, 125), with which it interacts with a locking contour (24) of the gearbox (2) in a locked position of the operating rod fitting, and is placed in the gearbox (2) in such a way that, when the gearwheel (3) is operated, it carries out a movement transversely to the direction of motion of the operating rod (27), in order to lock or unlock the operating rod fitting, **characterised in that** the coupling (13, 113) has at least one tilting contour (40, 140) on its side facing away from the gearwheel (3), around which it can tilt.

2. The gear assembly in accordance with Claim 1, **characterised in that** the coupling (13, 113) is guided within the gearbox (2).

3. The gear assembly in accordance with one of the foregoing claims, **characterised in that** the cogs (8, 9, 10, 11) of the coupling (13, 113) are located on an arch.

4. The gear assembly in accordance with one of the foregoing claims, **characterised in that** the coupling (13, 113) is supported on the gearbox (2, 203) or the operating rod (14, 214) by means of at least one spring element (32, 132, 232).

5. The gear assembly in accordance with one of the foregoing claims, **characterised in that** the tilting contour (40, 140) is located off-centre in relation to the length of the coupling (13, 113).

6. The gear assembly in accordance with one of the foregoing claims, **characterised in that** the coupling (13, 113) has two surfaces (15, 16, 116) on its side facing away from the gearwheel (3), which are at an obtuse angle to one another.

7. The gear assembly in accordance with one of the foregoing claims, **characterised in that** the coupling (13, 113) has a coupling projection (30), with which it is coupled with the operating rod (14) in a form-fit manner.

8. The gear assembly in accordance with one of the foregoing claims, **characterised in that** the locking contour (25, 125) of the coupling (13, 113) flatly abuts the locking contour (24) of the gearbox (2) in a back-pressure safety position.

9. A window, door, etc. with a gear assembly (1, 100) in accordance with one of the foregoing claims.

## Revendications

1. Ensemble de transmission (1, 100) dévolu à une crémone de fenêtre, de porte ou d'une structure analogue, comportant un carter (2) de transmission dans lequel est logée une roue dentée (3) pouvant être actionnée par un élément de manoeuvre, et dont les dents (5, 6, 7) engrènent dans la denture (12) d'une pièce d'accouplement (13, 113), ladite pièce d'accouplement (13, 113) étant rattachée à une tige de commande (14) de ladite crémone et pouvant être mue dans une direction (27) de mouvement de ladite tige de commande lors d'un actionnement de ladite roue dentée (3), sachant que ladite pièce d'accouplement (13, 113) est dotée d'un profil de blocage (25, 125) par lequel elle coopère, dans une position de verrouillage de ladite crémone, avec un profil de blocage (24) du carter (2) de la transmission, et qu'elle est disposée, dans ledit carter (2), de façon qu'elle accomplisse un mouvement transversalement par rapport à ladite direction (27) du mouvement de la tige de commande lors d'un actionnement de ladite roue dentée (3), en vue du déverrouillage ou du verrouillage de ladite crémone, **caractérisé par le fait que** la pièce d'accouplement (13, 113) présente, sur son côté tourné à l'opposé de la roue dentée (3), au moins un profil de basculement (40, 140) autour duquel elle peut basculer.

2. Ensemble de transmission selon la revendication 1, **caractérisé par le fait que** la pièce d'accouplement (13, 113) est guidée dans le carter (2) de la transmission.

3. Ensemble de transmission selon l'une des revendications précédentes, **caractérisé par le fait que** les dents (8, 9, 10, 11) de la pièce d'accouplement (13, 113) sont situées sur un arc de cercle.

4. Ensemble de transmission selon l'une des revendications précédentes, **caractérisé par le fait que** la pièce d'accouplement (13, 113) est en appui, sur le carter (2) ou sur la tige de commande (14), par l'intermédiaire d'au moins un élément élastique (32, 132).

5. Ensemble de transmission selon l'une des revendications précédentes, **caractérisé par le fait que** le profil de basculement (40, 140) occupe une position excentrée par rapport à la longueur de la pièce d'accouplement (13, 113).

6. Ensemble de transmission selon l'une des revendications précédentes, **caractérisé par le fait que** la pièce d'accouplement (13, 113) présente, sur son côté tourné à l'opposé de la roue dentée (3), deux surfaces (15, 16, 116) décrivant mutuellement un angle obtus.

7. Ensemble de transmission selon l'une des revendications précédentes, **caractérisé par le fait que** la pièce d'accouplement (13, 113) est pourvue d'une protubérance d'accouplement (30), par laquelle elle est rattachée à la tige de commande (14) par complémentarité de formes.

8. Ensemble de transmission selon l'une des revendications précédentes, **caractérisé par le fait que**, dans une position interdisant un mouvement rétrograde de la crémone, le profil de blocage (25, 125) de la pièce d'accouplement (13, 113) porte à plat contre le profil de blocage (24) du carter (2).

9. Fenêtre, porte ou structure analogue, équipée d'un ensemble de transmission (1, 100) conforme à l'une des revendications précédentes.
